# EUROPÄISCHE PATENTSCHRIFT

(11) **EP 0 148 111 B1**
(45) Veröffentlichungstag und Bekanntmachung des Hinweises auf die Patenterteilung: **04.03.1987**
(21) Anmeldenummer: 84730132.2
(22) Anmeldetag: 04.12.1984
(51) Int. Cl.: H01H 77/10

(54) **Elektro-dynamisch öffnendes Kontaktsystem**
Contact system with an electrodynamic opening
Système de contact à ouverture électro-dynamique

(30) Priorität: 22.12.1983 DE 3347120
(43) Veröffentlichungstag der Anmeldung: 10.07.1985
(73) Patentinhaber: SIEMENS AKTIENGESELLSCHAFT, 80333 München (DE)
(72) Erfinder: Preuss, Bernhard, D-1000 Berlin 45 (DE); Manthe, Karl-Heinz, D-1000 Berlin 20 (DE)

## Beschreibung

Die Erfindung betrifft ein elektro-dynamisch öffnendes Kontaktsystem mit einem feststehenden Kontaktteil und einem um eine Drehachse drehbar angeordneten Kontaktteil sowie mit einer vorgespannten Federanordnung, die an ihrem einen Ende ortsfest gehalten ist und an ihrem anderen Ende derart an dem drehbaren Kontaktteil angreift, daß die Federanordnung bei geschlossenem Kontakt einen Kontaktdruck bewirkt und bei geöffnetem Kontakt ein diesen geöffnet haltendes Drehmoment erzeugt.

Ein derartiges, aus der DE-C-1 079176 bekanntes elektrodynamisch öffnendes Kontaktsystem weist eine Federanordnung mit zwei parallel angeordneten vorgespannten Zugfedern auf. Diese sind an ihrem jeweils einen Ende ortsfest gehalten und an ihrem jeweils anderen Ende an einem das drehbare Kontaktteil quer durchdringenden Bolzen eingehängt. Bei geschlossenem Kontakt erzeugen die beiden Zugfedern über das drehbare Kontaktteil eine Kontaktkraft. Sobald ein Überstrom durch das geschlossene Kontaktsystem fließt, wird das drehbare Kontaktteil durch elektro-dynamische Krafteinwirkung entgegen der von der Federanordnung aufgebrachten Kontaktkraft von dem feststehenden Kontaktteil weggeschleudert. Bei einem vorgegebenen Öffnungswinkel zwischen dem feststehenden und dem drehbaren Kontaktteil dreht sich die Richtung des von der Federanordnung auf das drehbare Kontaktteil ausgeübten Drehmoments um, so daß die Federanordnung nunmehr die weitere Öffnung des Kontaktes beschleunigt.

Der Erfindung liegt die Aufgabe zugrunde, ein elektro-dynamisch öffnendes Kontaktsystem anzugeben, das in geschlossenem Zustand eine verhältnismäßig hohe Kontaktkraft aufweist und beim Auftreten eines Überstromes besonders schnell und sicher öffnet.

Die erfindungsgemäße Lösung dieser Aufgabe besteht darin, daß bei dem eingangs erwähnten Kontaktsystem das drehbare Kontaktteil eine quer zu seiner Drehachse verlaufende Führung aufweist, daß die Federanordnung so ausgerichtet ist, daß bei geschlossenem Kontakt ihre Wirkungslinie etwa im rechten Winkel zu der Führung verläuft und daß das andere Ende der Federanordnung entlang dieser Führung verschiebbar gelagert ist.

Ein wesentlicher Vorteil des erfindungsgemäßen Kontaktsystems besteht darin, daß bei geschlossenem Kontakt wegen der ungefähr senkrechten Einwirkung der Federkraft auf die Führung des beweglichen Kontaktteiles die zur Erzeugung des Kontraktdruckes wirksame Kraftkomponente der Federanordnung und damit die Kontaktkraft besonders groß ist. Ein weiterer Vorteil des erfindungsgemäßen Kontaktsystems ergibt sich aus der verschiebbaren Anordnung des Angriffspunktes der Federanordnung an dem drehbaren Kontaktteil, weil dadurch die Federanordnung im Überstromfall schon nach geringer Öffnung des Kontaktes durch elektro-dynamische Kräfte die weitere Öffnung des Kontaktes beschleunigt. Sobald nämlich ein Überstrom durch den geschlossenen Kontakt fließt und infolge elektro-dynamischer Krafteinwirkung ein Abheben des drehbaren Kontaktteils von dem feststehenden Kontaktteil bewirkt, wird das andere Ende der Federanordnung entlang der Führung kontinuierlich in Abhängigkeit von dem Öffnungswinkel zwischen dem drehbaren und dem feststehenden Kontaktteil in jeweils derartige neue Lagen bewegt, in denen die von der Federanordnung aufgebrachte Kraft den jeweils geringstmöglichen Wert annimmt. Daher wird schon bei kleinem Öffnungswinkel eine Stellung der Federanordnung erreicht, bei der das auf das drehbare Kontaktteil wirkende Drehmoment seine Richtung umkehrt und so eine weitere Öffnung des Kontaktes bewirkt.

Die Führung kann eine derartige Kontur aufweisenm daß das von der Federanordnung auf das bewegliche Kontaktteil ausgeübte Drehmoment während der Öffnung des Kontaktes in Abhängigkeit vom Öffnungswinkel im Hinblick auf eine höhere Öffnungsgeschwindigkeit optimale Werte annimmt.

Bei einer vorteilhaften Ausführungsform des erfindungsgemäßen Kontaktsystems weist die Federanordnung an ihrem einen Ende eine Rolle auf, die entlang der Führung läuft. Dadurch wird erreicht, daß sich das andere Ende der Federanordnung während der Öffnung des Kontaktes besonders reibungsarm entlang der Führung des drehbaren Kontaktteiles bewegt, so daß der Öffnungsvorgang besonders schnell und sicher erfolgt.

Bei einer weiteren vorteilhaften Ausführungsform des erfindungsgemäßen Kontaktsystems weist die Führung zwei Anschläge für die Endlagen des anderen Endes der Federanordnung auf. Durch diese Anschläge wird erreicht, daß sowohl beim Öffnen als auch beim Schließen des Kontaktes das andere Ende der Federanordnung in der Führung gegen den jeweiligen Anschlag bewegt wird, so daß das drehbare Kontaktteil nach Beendigung des Öffnungs- bzw. Schließvorganges keine Schwingungsbewegungen ausführen kann. Auf diese Weise wird verhindert, daß bei Betätigung des Kontaktsystems Prellerscheinungen auftreten.

Ein besonders einfacher Aufbau des erfindungsgemäßen Kontaktsystems wird dadurch erreicht, daß die Führung von einer Ausnehmung in den drehbar angeordneten Kontaktteil gebildet ist und daß die Enden der Ausnehmung die Anschläge der Führung darstellen.

Ein besonders kompakter Aufbau des erfindungsgemäßen Kontaktsystems läßt sich dadurch erzielen, daß die Federanordnung aus zwei Zugfedern besteht, die beiderseits des drehbaren Kontaktteiles angeordnet sind.

Zur Erläuterung der Erfindung ist in
Figur 1 eine Seitenansicht eines Ausführungsbeispiels des erfindungsgemäßen Kontaktsystems mit Zugfeder bei geschlossenem Kontakt dargestellt ;
Figur 2 zeigt das Kontaktsystem nach Figur 1 bei geöffnetem Kontakt und
Figur 3 eine Draufsicht auf das Kontaktsystem nach Figur 1. In
Figur 4 ist eine Seitenansicht eines Ausführungsbeispiels des erfindungsgemäßen Kontaktsystems mit einer Druckfeder bei geschlossenem Kontakt dargestellt und
Figur 5 zeigt eine weitere Ansicht des Kontaktsystems nach Figur 4 bei geöffnetem Kontakt.

Das in den Figuren 1 bis 3 dargestellte Kontaktsystem weist ein U-förmig-abgewinkeltes feststehendes Kontaktteil 1 und ein weiteres drehbares Kontaktteil 2 auf, das in einem Gehäuseteil 3 oder einem Schaltwellenteil des Selbstschalters um eine Drehachse 4 gelagert ist. Das Kontaktsystem enthält weiterhin eine Federanordnung 5, bestehend aus zwei vorgespannten Zugfedern 6 und 7, die parallel zueinander beiderseits des drehbaren Kontaktteiles 2 angeordnet sind. Die beiden Zugfedern 6 und 7 sind an jeweils einem Ende 6a ortsfest an einem das Gehäuse 3 quer durchdringenden Bolzen 8 eingehängt. An ihrem jeweils anderen Ende 6b bzw. 7b greifen die beiden Zugfedern 6 und 7 an der Achse einer Rolle 9 an, die in einer Führung 10 des drehbaren Kontaktteiles 2 quer zu dessen Drehachse 4 läuft. Die Führung 10 ist von einer Ausnehmung in dem drehbaren Kontaktteil 2 gebildet, wobei die Enden der Ausnehmung zwei Anschläge 11 und 12 für die Endlagen des anderen Endes 6b bzw. 7b der Federanordnung 5 mit der Rolle 9 bilden.

Bei geschlossenem Kontakt liegt die Rolle 9 in der Führung 10 an dem Anschlag 11 und überträgt die Federkraft der Federanordnung derart auf das bewegliche Kontaktteil 2, daß dieses mit einem vorgegebenen Kontaktdruck gegen das feststehende Kontaktteil 1 gedrückt wird. Dabei liegen das drehbare Kontaktteil 2 und ein Schenkel des U-förmigen feststehenden Kontaktteiles 1 parallel zueinander und bilden eine Stromschleife. Sobald der Strom in dieser Stromschleife einen vorgegebenen Wert überschreitet, wirken auf das drehbare Kontaktteil 2 dem Kontaktdruck bzw. der Kraft der Federanordnung 5 entgegenwirkende elektro-dynamische Kräfte, die das drehbare Kontaktteil 2 von dem feststehenden Kontaktteil 1 abheben. Dabei bewegt sich die Rolle 9 in der Führung 10 aus ihrer Lage an dem Anschlag 11 in Richtung auf den Anschlag 12. Die jeweilige Lage der Rolle 9 in Abhängigkeit von dem Öffnungswinkel zwischen dem feststehenden Kontaktteil 1 und dem drehenden Kontaktteil 2 ist dadurch bestimmt, daß die Federanordnung 5 bestrebt ist, die jeweils geringstmögliche Federkraft aufzubringen, so daß die Wirkungslinie der von der Federanordnung 5 aufgebrachten Federkraft stets senkrecht zu der Richtung der Bewegungsfreiheit der Rolle 9 in der Führung 10 verläuft. Bei einem vorgegebenen Öffnungswinkel zwischen den Kontaktteilen 1 und 2 bewegt sich die Wirkungslinie der Federkraft durch die Drehachse 4 des drehbaren Kontaktteils 2, wobei das von der Federanordnung 5 auf das drehbare Kontaktteil 2 ausgeübte Drehmoment seine Richtung umkehrt. Im folgenden bewirkt daher die Federanordnung 5 mit ihrer Federkraft eine weitere Öffnung des Kontaktes, bis das bewegliche Kontaktteil 2 gegen eine Anschlagvorrichtung 13 schlägt. Bei dieser in Figur 2 dargestellten Stellung der Kontaktteile 1 und 2 liegt die Rolle 9 an dem zweiten Anschlag 12 der Führung 10, wobei die Federanordnung 5 über die Rolle 9 ein den Kontakt geöffnet haltendes Drehmoment auf das drehbare Kontaktteil 2 ausübt. Bei einer Rückstellung des drehbaren Kontaktteils in die in Figur 1 dargestellte Position wird die Rolle 9 entlang der Führung 10 wieder in ihre Ausgangslage an dem Anschlag 11 zurückbewegt.

Das in den Figuren 4 und 5 dargestellte Ausführungsbeispiel des erfindungsgemäßen Kontaktsystems weist ebenso wie das zuvor beschriebene Ausführungsbeispiel ein feststehendes Kontaktteil 20 und ein in einem Gehäuseteil 21 oder in einem Schaltwellentell um eine Drehachse 22 drehbares Kontaktteil 23 auf. Das drehbare Kontaktteil 23 enthält eine Ausnehmung, die eine Führung 24 darstellt und deren Enden zwei Anschläge 25 und 26 der Führung 24 bilden. Das dargestellte Kontaktsystem weist ferner eine vorgespannte Federanordnung 27 auf, die zwei teleskopartig gegeneinander verschiebbare Töpfe 28 und 29 enthält, zwischen denen eine Druckfeder 30 angeordnet ist. Die Federanordnung 27 ist an ihrem einen Ende um eine das Gehäuseteil 21 quer durchsetzende Achse 31 drehbar gelagert ; an ihrem anderen Ende greift.die Federanordnung 27 an einer Rolle 32 an, die in der Führung 24 des drehbaren Kontaktteiles 23 quer zu dessen Drehachse 22 läuft.

Bei geschlossenem Kontakt liegt die Rolle 32 an dem ersten Anschlag 25, wobei die Wirkungslinie 33 der Kraft der Federanordnung 27 und die Führung 24 einen Winkel 34 einschließen, der geringfügig kleiner als 90° ist. Dabei überträgt die Rolle 32 die Federkraft der Federanordnung 27 auf das drehbare Kontaktteil 23 und drückt dieses mit einem vorgegebenen Kontaktdruck gegen das feststehende Kontaktteil 20. Im Überstromfall wird das drehbare Kontaktteil 23 durch die dabei auftretenden elektro-dynamischen Kräfte von dem feststehenden Kontaktteil 20 wegbewegt, wobei sich der Winkel zwischen der Richtung der von der Federanordnung 27 aufgebrachten Kraft und der Führung 24 vergrößert. Sobald dieser Winkel größer als 90° wird, kann sich die Druckfeder 30 der Federanordnung 27 ruckartig entspannen, wobei die Rolle 32 entlang der Führung 24 bis zu dem zweiten Anschlag 26 bewegt wird. Sobald die Rolle 32 gegen den zweiten Anschlag 26 gelaufen ist, wird die von der Federanordnung 27 erzeugte Federkraft wieder über die Rolle 32 auf das drehbare Kontaktteil 23 übertragen. Dabei wirkt das auf das drehbare Kontaktteil 23 ausgeübte Drehmoment bedingt durch die Lage der Rolle 32 an dem Anschlag 26 in Richtung einer weiteren Öffnung des Kontaktes, bis das drehbare Kontaktteil 23 gegen eine Anschlagvorrichtung 35 schlägt (Figur 5).

## Patentansprüche

1. Elektro-dynamisch öffnendes Kontaktsystem mit einem feststehenden Kontaktteil (1 ; 20) und einem um eine Drehachse (4 ; 22) drehbar angeordneten Kontaktteil (2 ; 23) sowie mit einer vorgespannten Federanordnung (5 ; 27) die an ihrem einen Ende (6a ; 31) ortsfest gehalten ist und an ihrem anderen Ende (6b, 7b) derart an dem drehbaren Kontaktteil (2; 23) angreift, daß die Federanordnung (5 ; 27) bei geschlossenem Kontakt einen Kontaktdruck bewirkt und bei geöffnetem Kontakt ein diesen geöffnet haltendes Drehmoment erzeugt, dadurch gekennzeichnet, daß das drehbare Kontaktteil (2 ; 23) eine quer zu seiner Drehachse (4 ; 22) verlaufende Führung (10; 24) aufweist, daß die Federanordnung (5; 27) so ausgerichtet ist, daß bei geschlossenem Kontakt ihre Wirkungslinie (33) etwa im rechten Winkel zu der Führung (10 ; 24) verläuft und daß das andere Ende (6b ; 7b) der Federanordnung (5 ; 27) entlang dieser Führung (10 ; 24) verschiebbar gelagert ist.

2. Elektro-dynamisch öffnendes Kontaktsystem nach Anspruch 1, dadurch gekennzeichnet, daß die Federanordnung (5 ; 27) an ihrem anderen Ende (6b ; 7b) eine Rolle (9 ; 32) aufweist, die entlang der Führung (10 ; 24) läuft.

3. Elektro-dynamisch öffnendes Kontaktsystem nach einem der Ansprüche 1 oder 2, dadurch gekennzeichnet, daß die Führung (10 ; 24) zwei Anschläge (11, 12 ; 25, 26) für die Endlagen des anderen Endes (6b, 7b) der Federanordnung (5 ; 27) aufweist.

4. Elektro-dynamisch öffnendes Kontaktsystem nach Anspruch 3, dadurch gekennzeichnet, daß die Führung (10 ; 24) von einer Ausnehmung in dem drehbaren Kontaktteil (2 ; 23) gebildet ist und daß die Enden der Ausnehmung die Anschläge (11, 12 ; 25, 26) darstellen.

5. Elektro-dynamisch öffnendes Kontaktsystem nach einem der vorangehenden Ansprüche, dadurch gekennzeichnet, daß die Federanordnung (5) aus zwei Zugfedern (6, 7) besteht, die beiderseits des drehbaren Kontaktteiles (2) angeordnet sind.

## Claims

1. A contact system which has electro-dynamic opening and which has a stationary contact component (1 ; 20) and a contact component (2 ; 23) which is rotatable about an axis of rotation (4 ; 22) and which has a prestressed spring arrangement (5; 27) which at its one end (6a, 31) is secured so as to be stationary and at its other end (6b, 7b) acts upon the rotatable contact component (2 ; 23) in such a manner that when the contact is closed the spring arrangement (5 ; 27) effects a contact pressure and when the contact is open it produces a torque which keeps said contact open, characterised in that the rotatable contact component (2 ; 23) has a guide (10 ; 24) which extends tranversely to the axis of rotation (4 ; 22) of said contact component, that the spring arrangement (5 ; 27) is aligned to be such that when the contact is closed its line of action (33) extends approximately at right angles to the guide (10 ; 24), and that the other end (6b, 7b) of the spring arrangement (5 ; 27) is mounted so as to be displaceable along said guide (10 ; 24).

2. A contact system which has electro-dynamic opening as claimed in Claim 1, characterised in that the spring arrangement (5 ; 27) has at its other end (6b, 7b) a roller (9 ; 32) which runs along the guide (10 ; 24).

3. A contact system which has electrodynamic opening as claimed in one of Claims 1 or 2, characterised in that the guide (10 ; 24) has two stops (11, 12 ; 25, 26) for the end positions of the other end (6b, 7b) of the spring arrangement (5 ; 27).

4. A contact system which has electrodynamic opening as claimed in Claim 3, characterised in that the guide (10 ; 24) is formed by a recess in the rotatable contact component (2 ; 23) and that the ends of the recess represent the stops (11, 12 ; 25, 26).

5. A contact system which has electrodynamic opening as claimed in one of the preceding Claims, characterised in that the spring arrangement (5) consists of two tension springs (6, 7) which are arranged on both sides of the rotatable contact component (2).

## Revendications

1. Système de contact à ouverture électrodynamique comportant un organe fixe de contact (1 ; 20) et un organe de contact (2 ; 23) monté rotatif autour d'un axe de rotation (4 ; 22) ainsi qu'un dispositif à ressorts (5 ; 27) précontraint, qui est maintenu fixe au niveau de l'une (6a ; 31) de ses extrémités et dont l'autre extrémité (6b, 7b) s'accroche sur l'organe rotatif de contact (2 ; 23) de telle sorte que le dispositif à ressorts (5 ; 27) exerce une pression de contact lorsque le contact est fermé et produit, lorsque le contact est ouvert, un couple maintenant ce contact, caractérisé par le fait que l'organe rotatif de contact (2 ; 23) comporte un guide (10 ; 24) s'étendant transversalement par rapport à son axe de rotation (4 ; 22), que le dispositif à ressorts (5 ; 27) est orienté de telle sorte que, lorsque le contact est fermé, sa ligne d'action (33) est approximativement perpendiculaire au guide (10 ; 24) et que l'autre extrémité (6b, 7b) du dispositif à ressorts (5 ; 27) est supportée de façon à être déplaçable le long de ce guide (10 ; 24).

2. Système de contact à ouverture électrodynamique selon la revendication 1, caractérisé en ce que le dispositif à ressorts (5 ; 27) comporte, sur son autre extrémité (6b, 7b) un galet (9 ; 32) qui circule le long du guide (10 ; 24).

3. Système de contact à ouverture électrodynamique selon l'une des revendications 1 ou 2, caractérisé par le fait que le guide (10 ; 24) comporte deux butées (11, 12 ; 25, 26) pour les positions finales de l'autre extrémité (6b, 7b) du dispositif à ressorts (5 ; 27).

4. Système de contact à ouverture électrodynamique suivant la revendication 3, caractérisé par le fait que le guide (10 ; 24) est formé par un évidement situé dans l'organe rotatif de contact (2 ; 23) et que les extrémités de l'évidement représentent les butées (11, 12 ; 25, 26).

5. Système de contact à ouverture électrodynamique suivant l'une des revendications précédentes, caractérisé par le fait que le dispositif à ressorts (5) est constitué par deux ressorts de traction (6, 7), qui sont disposés des deux côtés de l'organe rotatif de contact (2).
